# EUROPÄISCHE PATENTSCHRIFT

(11) **EP 3 245 127 B1**
(45) Veröffentlichungstag und Bekanntmachung des Hinweises auf die Patenterteilung: **01.08.2018**
(21) Anmeldenummer: 16707615.7
(22) Anmeldetag: 15.01.2016
(51) Int. Cl.: B63H 21/21, G05G 9/08

(54) **BREMS-RASTEINHEIT FÜR KOMMANDOGEBER**
BRAKING AND LOCKING UNIT FOR A CONTROL-SIGNAL GENERATOR
UNITÉ DE FREINAGE ET D'ENCLENCHEMENT POUR TRANSMETTEUR DE COMMANDE

(30) Priorität: 15.01.2015 DE 102015000192
(43) Veröffentlichungstag der Anmeldung: 22.11.2017
(73) Patentinhaber: Aventics GmbH, 30880 Laatzen (DE)
(72) Erfinder: SCHWEER, Karl-Heinz, 30974 Wennigsen (DE); QUAST, Anja, 30853 Langenhagen (DE)
(74) Vertreter: Spahn, Tobias
(86) Internationale Anmeldenummer: PCT/DE2016/000015
(87) Internationale Veröffentlichungsnummer: WO 2016/112893

(56) Entgegenhaltungen:
- DE-U1- 20 305 291
- FR-A2- 2 359 979
- JP-A- 2009 286 165
- US-A- 4 646 588
- US-A- 4 905 537

## Beschreibung

### Technisches Gebiet

Die Erfindung betrifft eine Einheit zum definierten Rasten und Bremsen eines manuell bedienbaren Kommandogebers für die Drehzahl- und Getriebeverstellung von Schiffsantrieben.

### Stand der Technik

Das Einsatzgebiet der vorliegenden Erfindung erstreckt sich auf die Schiffssteuerungstechnik. Der Steuerstand von Schiffen ist üblicherweise mit einem Kommandogeber zur Fernsteuerung des Schiffsantriebs ausgerüstet. Der Kommandogeber wirkt hierbei heutzutage in der Regel als Stellglied über eine elektrische Verbindung zu einer elektrischen Motorsteuerung des Schiffsantriebs direkt ansteuernd auf die Drehzahl-und/oder Getriebeverstellung des Schiffsantriebs. Solche manuell mechanisch verstellbaren Kommandogeber müssen zum Schutz vor ungewollter Verstellung durch Vibration oder leichter Berührung hinreichend stabil geführt sein, um sicher in der jeweils gewählten Stellung zu verbleiben. Gleichzeitig sollten sie aber feinfühlig und ohne merkliches Losbrechmoment zwischen den Schaltpositionen verstellbar sein. Zur exakten Steuerung ist es ferner erforderlich, dass das Stellglied an den Schaltpositionen des Stellweges deutlich spürbar einrastet. Typische Schaltpositionen sind bei Antrieben mit Wendegetrieben beispielsweise die Positionen Getriebe Neutral - Getriebe Voraus - Getriebe zurück, bei Antrieben mit Verstellpropellern die Position Propeller Neutral.

Bei allgemein im Stand der Technik bekannten Kommandogebern wird die Rastfunktion häufig über federbelastete Kugeln oder Rollen ausgeführt, die lösbar in eine entsprechende Gegenbohrung oder -nut eingreifen. Für die Bremsfunktion werden zum Beispiel Bandbremsen, die auf eine Welle wirken, oder axial wirkende Bremselemente, die federbelastet auf eine Scheibe wirken, eingesetzt. Nachteilhaft ist bei diesen Lösungen, dass eine Vielzahl von Bauteilen erforderlich ist, die exakt positioniert sein müssen und sich möglichst spielfrei zueinander bewegen müssen. Eine Rastkugel, die nicht exakt in die Kugelpfanne greift oder eine Bremse mit Umkehrspiel sorgen für eine schwammig wirkende Betätigung und vermitteln den Eindruck mangelnder Präzision. Jede dieser Komponenten unterliegt zudem einem Verschleiß, weshalb die Umsetzung der verschiedenen Funktionen mit möglichst wenigen Bauteilen wünschenswert ist. Schließlich ist die Montage vieler kleiner Einzelteile unwirtschaftlich.

Aus der DD 244533 A1 ist ein Kommandogeber für Schiffsantriebe mit einem Fahrhebel, einer Schaltscheibe und einer durch einem ersten hydraulischen Stellmotor angetriebenen Rastscheibe, die auf einer drehbar gelagerten Welle befestigt sind, bekannt. In die Rastscheibe greift ein Raststift an, der über einen weiteren hydraulischen Stellmotor betätigt wird. Ferner ist eine am Rande der Rastscheibe wirkende Bremse vorgesehen, die durch einen dritten Stellmotor betätigt wird. Die von der DD 244533 A1 vorgeschlagene Rast- und Bremsfunktion ist aufgrund der erforderlichen hydraulischen Stellmotoren komplex, produktionsaufwändig und besitzt einen hohen Raumbedarf.

Aus der DE 19936946 C1 ist ein Kommandogeber für Schiffsantriebe mit einem in einer Schaltkulisse geführten, in zwei Funktionsebenen schwenkbaren Handhebel bekannt. Zum Einrasten des Schalthebels in seinen Schaltpositionen sieht die DE 19936946 C1 eine mit einer Schwenkwelle verbundene Scheibe mit umfangseitigen Rastausnehmungen vor, in die ein federnd gelagerter Raststift eingreift. Zur automatischen Rückstellung des Handhebels in eine Ruhestellung greift eine Zugfeder an diesen an. Die zusätzlich zur Lagerung des Handhebels unabhängig von dieser ausgeführten Rückstellungs- und Rastfunktionen erfordern jeweils zusätzliche Bauteile und besitzen einen zusätzlichen Raumbedarf. Durch die an ihn angreifende Zugfeder wird die Schwenkbewegung des Handhebels nur in einer Bewegungsrichtung gegen die Federkraft gebremst. Andere Mittel zum stabilisierenden Abbremsen der Schwenkbewegungen des Handhebels werden von der DE 19936946 C1 nicht offenbart.

Aus der DE 199 63 476 A1 ist ein Kommandogeber der vorgenannten Art bekannt, der zusätzlich um seine Längsachse in beide Drehrichtungen gegen eine Federwirkung verdrehbar gelagert ist und der ein die Drehbewegung erfassenden Sensor zur Ansteuerung eines Aggregats, bspw. einer Motorsteuerung, aufweist. Die zusätzlich zur Lagerung des Handhebels unabhängig von dieser ausgeführten Federdämpfung der Drehbewegung erfordert zusätzliche Bauteile und besitzt einen zusätzlichen Raumbedarf.

Aus der DE 1 992 922 U ist eine Rastvorrichtung für einen Maschinentelegraphen bekannt, bei dem ein Kommandohebel mit einer Rastrolle verschiebbar auf einer Rastbahn geführt ist. Eine solche Vorrichtung besitzt je nach gewählter Höhe der Rastvorsprünge gegenüber den Rastausnehmungen entweder ein relativ hohes Losbrechmoment oder eine relativ labile Stellung in der jeweiligen Schaltposition. Ferner ist es vorteilhaft, den Kommandogeber auf einer Kreisbahn schwenkbar auszugestalten, anstatt linear verschiebbar, da dies bei der Bereitstellung eines gleichlangen Schaltwegs raumsparender ist und eine ergonomischere Bedienung ermöglicht.

Aus der DE 103 52 445 B4 ist ein Bremselement für das kontrollierte Öffnen und Schließen von Hauben, Fächern, Schubladen usw. bekannt. Das Bremselement umfasst einen Außenrotor mit einer eine Lagerschale bildenden Öffnung und ein in der Öffnung angeordneten Innenrotor, welche relativ zueinander drehbeweglich angeordnet sind, wobei der Innenrotor ein oder mehrere radial gegen eine Federkraft aufstellbare, einseitig mit diesem verbundene Bremsorgane aufweist, die jeweils in eine in die Mantelfläche des Innenrotors eingebrachte Ausnehmung eindrückbar sind und an der Innenfläche der Lagerschale anliegen. Das von der DE 103 52 445 B4 offenbarte Bremselement (so genanntes Minibremselement) ist aufgrund seiner räumlichen Dimensionierung nicht zum Einsatz als Kommandogeber geeignet und sieht auch kein manuell bedienbares Stellglied, etwa einen Stellhebel, oder Mittel zur Montage eines solchen Stellgliedes vor. Zudem übt das Bremselement aufgrund der identischen Ausrichtung des oder der Bremsorgane innerhalb der Rotationsebene nur in einer Bewegungsrichtung - gegen das Aufstellmoment der Bremsorgane - eine Bremsfunktion aus bzw. ist die Bremsfunktion in Gegenrichtung jedenfalls erheblich vermindert. Schließlich sieht das von der DE 103 52 445 B4 vorgeschlagene Bremselement keine Mittel zum Rasten des Innenrotors gegen den Außenrotor vor.

Brems-Rasteinheiten sind auch aus US4905537, FR2359979, US4646588 oder JP2009286165 bekannt.

### OFFENBARUNG DER ERFINDUNG

Der Erfindung liegt die Aufgabe zugrunde, eine Lagerungseinheit für einen manuell bedienbaren Kommandogeber mit einer integrierten kombinierten Brems-/Rastfunktion zu schaffen, die möglichst kompakt und einfach aufgebaut ist und einfach und kostengünstig hergestellt und montiert werden kann.

Die Aufgabe wird erfindungsgemäß durch eine Brems-/Rasteinheit nach Anspruch 1 gelöst, vorteilhafte Ausführungen sind in den Unteransprüchen beschrieben.

Den Kern der Erfindung bildet eine Brems-Rasteinheit für Kommandogeber mit einem Außenrotor mit einer einen Lagerring bildenden kreisrunden Öffnung und einem in der Öffnung angeordneten Innenrotor, welche relativ zueinander drehbeweglich angeordnet sind, wobei eines der beiden Rotorelemente in seiner Lage statisch fixiert und das andere Rotorelement entweder mit einem manuell bedienbaren Stellglied ausgebildet oder mit einem solchen verbindbar ausgestaltet ist und der Innenrotor mit mindestens drei radial in Umfangsrichtung angeordneten und einseitig mit diesem verbundenen Federarmen ausgebildet ist, welche jeweils in eine in der Mantelfläche des Innenrotors befindliche Ausnehmung eindrückbar sind, wobei mindestens ein Federarm an seinem freien Ende mit einem Rastmittel ausgebildet ist, welches lösbar form- und kraftschlüssig mit mindestens einer korrespondierenden Rastausnehmung in der Lauffläche des Lagerrings zusammenwirkt und mindestens zwei Federarme jeweils paarweise innerhalb der Rotationsebene zueinander gegenläufig angeordnet und an ihren freien Enden jeweils mit einem Bremsmittel ausgebildet sind und wobei die Federarme über die Brems- und Rastmittel jeweils radial kraftschlüssig auf die Lauffläche des Lagerrings wirken. Das jeweils in seiner Lage statisch fixierte Rotorenelement dient als in seiner Lage fixierter Stator (Innen- oder Außenstator), indem es beispielsweise an oder auf einer Konsole oder einem aufgeständerten Gehäuse montiert ist. Das jeweils andere, in diesem drehbeweglich gelagerte Rotorenelement (Innen- oder Außenrotor) dient der Veränderung der Schaltposition, indem es entweder mit einem manuell bedienbaren Stellglied, beispielsweise einem Stellhebel, ausgebildet ist oder mit einem solchen verbindbar ausgestaltet ist, indem es beispielsweise Bohrungen zum Anschrauben eines Stellhebels aufweist. Die in Umfangsrichtung angeordneten Federarme mit Bremsmitteln üben je nach Drehrichtung unterschiedliche Reibmomente auf die Lauffläche aus. Dieses ist in der Drehrichtung gegen das Aufstellmoment des jeweiligen Federarms größer als in der gegenläufigen Richtung. Indem die Federarme mit Bremsmitteln in der Rotationsebene jeweils paarweise zueinander gegenläufig angeordnet sind, summieren sich die beiden durch sie ausgeübten Reibmomente jeweils zu einem identischen Gesamtreibmoment, wodurch die Brems-/Rasteinheit in beide Drehrichtungen im Wesentlichen gleichmäßig stabilisierend abgebremst wird. Die Rastausnehmung(en) in der Lauffläche des Lagerrings repräsentieren jeweils die Schaltposition(en) der Brems-/Rasteinheit. Indem der oder die Federarm(e) mit Rastmittel in der Schaltposition jeweils formschlüssig in die korrespondierende Rastausnehmung in der Lauffläche des Lagerrings eingreift, ist die Brems-/Rasteinheit in der jeweiligen Stellung stabilisiert. Bei einer erneuten Verstellung wird oder werden der oder die jeweiligen Federarm(e) mit Rastmittel in die jeweilige Ausnehmung in der Mantelfläche des Innenrotors eingedrückt, wobei das Rastmittel die jeweilige Rastausnehmung wieder verlässt.

Eine noch größere Gleichmäßigkeit der in beide Drehrichtungen ausgeübten Bremswirkungen wird erreicht, indem bei einer Brems-Rasteinheit mit insgesamt mindestens vier Federarmen mindestens zwei Federarme mit Rastmitteln vorgesehen und jeweils paarweise innerhalb der Rotationsebene zueinander gegenläufig angeordnet sind, wobei die Rastmittel in einem gemeinsamen radialen Abschnitt angeordnet sind und jeweils synchron mit der oder den Rastausnehmung(en) zusammenwirken. Auch die Federarme mit Rastmitteln wirken radial kraftschlüssig auf die Lauffläche des Lagerrings und üben somit ein gewisses Reibmoment gegen die Verdrehung der Brems-/Rasteinheit aus. Dieses ist in der Drehrichtung gegen das Aufstellmoment des jeweiligen Federarms größer als in der gegenläufigen Richtung. Indem die Federarme mit Rastmitteln innerhalb der Rotationsebene jeweils paarweise zueinander gegenläufig angeordnet sind, ist auch das über die Rastmittel ausgeübte Gesamtreibmoment in beiden Drehrichtungen gleich.

Indem in der vorstehenden Ausführung die Rastmittel jeweils eines Federarmpaares in einem gemeinsamen radialen Abschnitt angeordnet sind und jeweils synchron mit derselben Rastausnehmung zusammenwirken, ist beim Lösen der Rastung in beide Drehrichtungen zugleich ein identisches Losbrechmoment gewährleistet, ohne dass für jedes Federarmpaar eine zusätzliche zweite Rastausnehmung für das zweite Rastmittel in der Lauffläche des Lagerrings vorgesehen sein muss. Hierzu sind die Rastmittel eines Federarmpaares innerhalb desselben radialen Abschnitts vorzugsweise in Umfangsrichtung nebeneinander angeordnet. Dies gewährleistet eine kompakte Bauweise unter Beibehaltung eines in beide Richtungen gleichmäßigen Losbrechmoments.

Für eine exaktere Einstellbarkeit der Brems-/Rastkräfte und eine Vergrößerung des Einsatzbereichs der Brems-/Rasteinheit sind die Federarme mit Bremsmitteln und/oder die Federarme mit Rastmitteln druckfederbelastet ausgestaltet, wobei die Druckfedern im Innenrotor angeordnet sind und radial auf die Federarme wirken. In dieser Ausführung wird der für das gewünschte Reibmoment der Bremsmittel und den hinreichend stabilen Sitz der Rastmittel erforderliche Radialkraft im Wesentlichen durch die Vorspannung der Druckfedern erzeugt. Druckfedern können bauartbedingt bei einer entsprechend vorgegebenen Vorspannung und Federkraft mit einer sehr viel kleineren Federrate ausgeführt werden als dies bei lediglich als Blattfedern ausgebildeten Federarmen möglich ist. Somit kann die Federkraft und damit in der Folge auch die von Ihnen auf die Brems-und Rastmittel ausgeübte Radialkraft auch bei unterschiedlichen Bauteiltoleranzen stets nahezu konstant ausgestaltet werden. Ferner können die für das gewünschte Reibmoment und die gewünschte Stabilität des Sitzes der Rastmittel in den Rastausnehmungen erforderlichen Radialkräfte - unabhängig voneinander - variiert und an unterschiedliche Anforderungen angepasst werden.

Für eine besonders einfach und kostengünstige Herstellung und Montage der Brems-Rasteinheit sind die Federarme, Rastmittel und Bremsmittel mit dem Innenrotor als einteiliges Bauteil ausgeführt. Die Brems-/Rasteinheit besteht in dieser Ausgestaltung mit sämtlichen erforderlichen Funktionselementen lediglich aus zwei Bauteilen.

Indem in der vorstehenden Ausführung der Innen- und Außenrotor als Kunststoff-Spritzteile ausgeführt sind, kann die Herstellung weiter vereinfacht und Kosten weiter reduziert werden. Ferner gewährleistet diese Ausführung ein sehr geringes Gesamtgewicht der Vorrichtung.

Eine Verbesserung der Leichtgängigkeit der Brems-/Rasteinheit wird erreicht, indem die Rotorelemente mit einer gemeinsamen Kugellagerung ausgeführt sind.

Zur Verbesserung der Bedienung sind die Rotorelemente mit einer Anschlagsbegrenzung ausgebildet, welche den ihren drehbeweglichen Freiheitsgrad begrenzt. Auf diese Weise wird die Erstreckung des Schaltwegs der Brems-/Rasteinheit auf die Schaltpositionen begrenzt.

Zur automatischen Erfassung der Stellposition der Brems-Rasteinheit ist das drehbewegliche Rotorelement mit einem Sensormagneten ausgebildet. Dies ermöglicht bespielweise im Zusammenwirken mit einem korrespondierenden Hall-Sensor eine berührungslose Erfassung der Winkelstellung des drehbeweglichen Rotorelements und somit auch eines mit diesem verbundenen Stellglieds.

Weitere die Erfindung verbessernde Maßnahmen werden nachstehend gemeinsam mit der Beschreibung bevorzugter Ausführungsbeispiele der Erfindung anhand der Figuren näher dargestellt. Es zeigen:
- Figur 1: eine perspektivische Explosivdarstellung einer Brems-/Rasteinheit für einen Kommandogeber,
- Figur 2: eine perspektivische Frontaldarstellung der Brems-/Rasteinheit gemäß Figur 1 im Montagezustand,
- Figur 3: eine perspektivische Aufsichtsdarstellung einer alternativen Ausführung des Innenrotors einer Brems-/Rasteinheit gemäß der Figuren 1 und 2,
- Figur 4: eine perspektivische Schnittdarstellung einer weiteren Ausführung der Brems-/Rasteinheit,
- Figur 5: eine perspektivische Frontaldarstellung der zusammengesetzten Brems-/Rasteinheit gemäß Figur 4.

Die Brems-/Rasteinheit gemäß der Figuren 1 und 2 besteht aus einem Außenrotor 1 und einem Innenrotor 2, welcher mit drei radial in Umfangsrichtung angeordneten und mit diesem einseitig fest verbundenen, als Blattfedern ausgestalteten Federarmen 3, 3' und 3" ausgebildet ist. Unterhalb der Federarme 3,3' und 3" befinden sich in der Mantelfläche des Innenrotors 2 jeweils korrespondierende Ausnehmungen, in welche die Federarme 3, 3' und 3" eindrückbar sind. Die Federarme 3 und 3' sind an ihrem freien Ende mit den Bremsmitteln mit 4 und 4', der Federarm 3" mit dem Rastmittel 5 ausgebildet. Die Federarme 3, 3', 3", die Bremsmittel 4, 4' und das Rastmittel 5 sind mit dem Innenrotor 2 als einteiliges Bauteil ausgeführt. Der Außenrotor 1 weist eine kreisrunde Öffnung auf, welche einen Lagerring mit der Lauffläche 6 zur Aufnahme des Innenrotors 2 bildet. Der Außenrotor 1 ist mit drei Rastausnehmungen 7, 7' und 7" ausgebildet, welche der formschlüssigen Aufnahme des Rastmittels 5 dienen und die entsprechende Schaltpositionen der Brems-/Rasteinheit bestimmen. Zur Montage werden die Federarme 3, 3', 3" in die jeweils korrespondierenden Ausnehmungen in der Mantelfläche des Innenrotors 2 gedrückt und der Innenrotor 2 in den Außenrotor 1 eingesetzt. Aufgrund der hierdurch erzeugten Vorspannung wirken die Federarme 3, 3', 3" im montierten Zustand gemäß Figur 2 radial kraftschlüssig auf die Lauffläche 6 des Außerrotors 1. Hierdurch wird insbesondere über die Bremsmittel 4 und 4' ein Reibmoment erzeugt, das einer Drehbewegung des Innenrotors 2 gegen den Außenrotor 1 entgegenwirkt. Die Vorspannung der Federarme 3, 3' ist hierbei derart gewählt, dass diese die für das gewünschte Reibmoment erforderliche Radialkraft erzeugen. Die beiden in Umfangsrichtung angeordneten Federarme 3 und 3' üben über die Bremsmittel 4 und 4' je nach Drehrichtung unterschiedlichen Reibmomente auf die Lauffläche 6 aus. Dieses ist in der Drehrichtung gegen das Aufstellmoment des jeweiligen Federarms größer als in der gegenläufigen Richtung. Indem die beiden Federarme 3 und 3'in der Rotationsebene zueinander gegenläufig angeordnet sind, summieren sich die beiden durch sie ausgeübten Reibmomente jeweils zu einem identischen Gesamtreibmoment, wodurch die Brems-/Rasteinheit in beide Drehrichtungen im Wesentlichen gleichmäßig stabilisierend abgebremst wird. Die Vorspannung des Federarms 3" ist derart gewählt, dass ein hinreichend stabiler form- und kraftschlüssigen Sitz des Rastmittels 5 in den Rastausnehmungen 7, 7' und 7" in den Schaltpositionen bei einem gleichzeitig möglichst niedrigen Losbrechmoment beim Lösen des Sitzes gewährleistet ist. Die Vorspannung wird also so gewählt, das eine ungewollte Verstellung durch Vibrationen im Fahrbetrieb oder eine leichte Berührung hinreichend sicher vermieden wird, gleichzeitig jedoch eine feinfühlige Verstellung ohne allzu hohen Kraftaufwand ermöglicht ist. Durch das zusätzliche Führungsmittel 8 ist ein rotationssymmetrischer Sitz des Innenrotors 2 im Außenrotor gewährleistet. Bei der Brems-/Rasteinheit gemäß der Figuren 1 und 2 dient der Außenrotor 1 als Stator, indem er über die radial angeordnete Gewindebohrung 9 mit einem Gehäuse verbindbar ist und so im Einbauzustand in seiner Lage statisch fixiert ist. Der Innenrotor 2 ist im Einbauzustand drehbeweglich im Außenrotor 2 angeordnet und dient der manuell Veränderung der Schaltposition mittels eines Stellhebels, der über die stirnseitigen Bohrungen 10 und 10' an den Innenrotor 2 anschraubbar ist.

Figur 3 zeigt eine alternative, mit dem Außenrotor 1 kompatible Ausführungsform eines Innenrotors 2' mit zwei innerhalb der Rotationsebene zueinander gegenläufig angeordneten Federarmen 3a und 3b mit Rastmitteln 5a und 5b. Bei Tests mit der Ausführungsform des Innenrotors 2 gemäß der Figuren 1 und 2 zeigte sich, dass auch der Federarm 3" über das Rastmittel 5 bei der für ein hinreichend stabiler form- und kraftschlüssigen Sitz in den Rastausnehmungen 7, 7' und 7" erforderlichen Vorspannung ein gewisses Reibmoment auf die Lauffläche 6 des Außenrotors 1 ausübt. Dieses Reibmoment ist in der Drehrichtung gegen das Aufstellmoment des Federarms 3" größer als in der gegenläufigen Richtung. Indem dieses durch die beiden innerhalb der Rotationsebene zueinander gegenläufig angeordneten Federarme 3a und 3b mit Rastmitteln 5a und 5b ersetzt wird, ist auch das über die beiden Rastmittel 5a und 5b ausgeübte Gesamtreibmoment in beiden Drehrichtungen gleich und eine absolute Gleichmäßigkeit der in beide Drehrichtungen ausgeübten Bremswirkung gewährleistet. Da die beiden Rastmittel 5a und 5b zudem in einem gemeinsamen radialen Abschnitt angeordnet sind und jeweils synchron mit den Rastausnehmungen 7, 7' und 7" zusammenwirken, ist in dieser Ausführung des Innenrotors 2' zudem ein in beide Drehrichtungen identisches Losbrechmoment gewährleistet, ohne dass zusätzliche Rastausnehmungen in der Lauffläche 6 geschaffen werden müssen.

Die Figuren 4 und 5 zeigen eine alternative Ausführung der Brems-/Rasteinheit. Der Außenrotor 1' und der Innenrotor 2" sind mit einer integrierten Kugellagerung ausgeführt und bilden mit den Rillenelementen 11a und 11b eine gemeinsame umlaufende Laufrille für in ihr angeordneten Kugeln, von denen auf der Schnittdarstellung gemäß Figur 4 die angeschnittenen Kugeln 12 und 12' erkennbar sind. Da das Lager als vollkugeliges Lager ausgeführt ist, ist kein separater Kugelkäfig erforderlich. Die Laufrille ist ausreichend tief, so dass auch axiale Kräfte aufgenommen werden können. Hierdurch ist sichergestellt, dass ein mit den stirnseitigen Bohrungen 10"' und 10"" des Innenrotors 2" verbundener, in den Figuren 4 und 5 nicht dargestellter Stellhebel in axialer und radialer Richtung spielfrei geführt ist und kein nennenswertes zusätzliche Reibungsmoment durch Lagerreibung erzeugt wird. Sämtliche Federarme mit Brems- und Rastmitteln, von denen auf der Schnittdarstellung gemäß Figur 4 lediglich der Federarm 3'" erkennbar ist, sind in dieser Ausgestaltung druckfederbelastet ausgeführt. Hierzu sind im Innenrotor 2" unter den Federarmen jeweils Druckfedern angeordnet. In der Schnittdarstellung gemäß Figur 4 sind hierbei lediglich die unter den Rastmitteln 5a' und 5b' angeordnete Druckfeder 13 und teilweise die unter dem Bremsmittel 4" angeordnete Druckfeder 13' dargestellt. Zur Begrenzung des Freiheitsgrads des Innenrotors 2 und damit auch zur Begrenzung des Schwenkweges eines mit den stirnseitigen Bohrungen 10'" und 10"" des Innenrotors 2" verbundenen, in den Figuren 4 und 5 nicht dargestellten Stellhebels sind der Innenrotor 2" und der Außenrotor 1' stirnseitig mit einer Anschlagsbegrenzung ausgeführt. Ein mit dem Innenrotor 2" stirnseitig verbundenes Anschlagselement 14a ist zwischen zwei stirnseitig mit dem Außenrotor 1' verbundenen Anschlagelementen 14b und 14b' geführt wodurch der Freiheitsgrad der Drehbewegung des Innenrotors 2" auf insgesamt 140° begrenzt wird. Der Innenrotor 2" ist stirnseitig zudem mit einer Ausnehmung 15 zur Aufnahme eines in den Figuren 4 und 5 nicht dargestellten Sensormagneten versehen. Im Zusammenwirken mit einem korrespondierenden, in den Figuren 4 und 5 ebenfalls nicht dargestellten Hall-Sensor, der senkrecht zur Rotationsachse der Brems-/Rasteinheit in einem Abstand von 0,5 bis 2mm vor dem Sensormagneten angeordnet ist, gestattet dies eine berührungslose Erfassung der Winkelstellung des Innenrotors 2" und somit auch eines mit diesem verbundenen Stellhebels. Zur Abdichtung des Geräte-Innenraums der Brems- Rasteinheit gegenüber der Umgebung verfügt der Außenrotor 1' über eine umlaufende Dichtnut 16 zur Aufnahme eines (nicht dargestellten) O-Ringes. Die Abdichtung gegenüber dem Stellhebel erfolgt über eine Lippendichtung. Die Lauffläche der Dichtlippe 17 wird durch einen Schutzring 18 gegen direkte Beaufschlagung durch Spritz- oder Strahlwasser geschützt.

### Bezugszeichenliste

- 1, 1': Außenrotor
- 2, 2', 2": Innenrotor
- 3, 3', 3", 3"', 3a, 3b: Federarme
- 4, 4', 4": Bremsmittel
- 5, 5a, 5b, 5a', 5b': Rastmittel
- 6: Lauffläche
- 7, 7', 7": Rastausnehmung
- 8: Führungsmittel
- 9: Gewindebohrung
- 10, 10', 10", 10'": Bohrung
- 11a, 11b: Rillenelement
- 12, 12': Kugel
- 13, 13': Druckfeder
- 14a, 14b': Anschlagselemente
- 15: Ausnehmung
- 16: Dichtnut
- 17: Dichtlippe
- 18: Schutzring

## Patentansprüche

1. Brems-Rasteinheit für Kommandogeber, umfassend einen Außenrotor (1, 1') mit einer einen Lagerring bildenden kreisrunden Öffnung und einen in der Öffnung angeordneten Innenrotor (2, 2', 2"), welche relativ zueinander drehbeweglich angeordnet sind, wobei eines der beiden Rotorelemente in seiner Lage statisch fixiert und das andere Rotorelement entweder mit einem manuell bedienbaren Stellglied ausgebildet oder mit einem solchen verbindbar ausgestaltet ist und der Innenrotor (2, 2', 2") mit mindestens drei radial in Umfangsrichtung angeordneten und einseitig mit diesem verbundenen Federarmen (3, 3', 3", 3"', 3a, 3b) ausgebildet ist, welche jeweils in eine in der Mantelfläche des Innenrotors (2, 2', 2") befindliche Ausnehmung eindrückbar sind, **dadurch gekennzeichnet, dass** mindestens ein Federarm (3", 3a, 3b) an seinem freien Ende mit einem Rastmittel (5, 5a, 5b, 5a', 5b') ausgebildet ist, welches lösbar form- und kraftschlüssig mit mindestens einer korrespondierenden Rastausnehmung in der Lauffläche (6) des Lagerrings zusammenwirkt und mindestens zwei Federarme (3, 3', 3'") jeweils paarweise innerhalb der Rotationsebene zueinander gegenläufig angeordnet und an ihren freien Enden jeweils mit einem Bremsmittel (4, 4', 4") ausgebildet sind, wobei die Federarme (3, 3', 3", 3"', 3a, 3b) über die Brems- (4, 4', 4") und Rastmittel (5, 5a, 5b, 5a', 5b jeweils radial kraftschlüssig auf die Lauffläche (6) des Lagerrings wirken.

2. Brems-Rasteinheit nach Anspruch 1 mit mindestens vier Federarmen (3, 3', 3", 3"', 3a, 3b), **dadurch gekennzeichnet, dass** mindestens zwei Federarme (3a, 3b) mit Rastmitteln (5a, 5b) vorgesehen und jeweils paarweise innerhalb der Rotationsebene zueinander gegenläufig angeordnet sind.

3. Brems-Rasteinheit nach Anspruch 2, **dadurch gekennzeichnet, dass** die Rastmittel (5a, 5b, 5a', 5b') jeweils eines Federarmpaares in einem gemeinsamen radialen Abschnitt angeordnet sind und jeweils synchron mit der oder den Rastausnehmung(en) (7, 7', 7") zusammenwirken.

4. Brems-Rasteinheit nach einem Ansprüche 1 bis 3, **dadurch gekennzeichnet, dass** die Federarme (3'") mit Bremsmitteln (4") und/oder die Federarme mit Rastmitteln (5a', 5b') druckfederbelastet ausgestaltet sind, wobei die Druckfedern (13, 13') im Innenrotor (2") angeordnet sind und radial auf die Federarme (3"') wirken.

5. Brems-Rasteinheit nach einem Ansprüche 1 bis 4, **dadurch gekennzeichnet, dass** die Federarme (3, 3', 3", 3"', 3a, 3b), Rastmittel (5, 5a, 5b, 5a', 5b') und Bremsmittel (4, 4', 4") mit dem Innenrotor als einteiliges Bauteil ausgeführt sind.

6. Brems-Rasteinheit nach Anspruch 5, **dadurch gekennzeichnet, dass** der Innen- (2, 2', 2") und Außenrotor (1, 1') als Kunststoff-Spritzteile ausgeführt sind.

7. Brems-Rasteinheit nach einem der Ansprüche 1 bis 6, **dadurch gekennzeichnet, dass** die Rotorelemente mit einer gemeinsamen Kugellagerung ausgeführt sind.

8. Brems-Rasteinheit nach einem der Ansprüche 1 bis 7, **dadurch gekennzeichnet, dass** die Rotorelemente mit einer Anschlagsbegrenzung ausgebildet sind.

9. Brems-Rasteinheit nach einem der Ansprüche 1 bis 8, **dadurch gekennzeichnet, dass** das drehbewegliche Rotorelement mit einem Sensormagneten ausgebildet ist.

## Claims

1. Braking and locking unit for a control-signal generator, comprising an outer rotor (1, 1'), having a circular opening that forms a bearing ring, and an inner rotor (2, 2', 2") arranged in the opening, said rotors being arranged so as to be rotatable relative to one another, one of the two rotor elements being fixed in the position thereof in a stationary manner, and the other rotor element either comprising a manually operable actuator or designed to be connectable to an actuator of this type, and the inner rotor (2, 2', 2") comprising at least three spring arms (3, 3', 3", 3"', 3a, 3b) which are arranged radially in the peripheral direction, are connected to said inner rotor at one end, and can each be pushed into a recess located in the lateral face of the inner rotor (2, 2', 2"), **characterised in that** at least one spring arm (3", 3a, 3b) comprises an locking means (5, 5a, 5b, 5a', 5b') at the free end thereof, which means releasably interacts, in a positive and non-positive manner, with at least one corresponding locking recess in the raceway (6) of the bearing ring, and at least two spring arms (3, 3', 3") are arranged in the rotation plane and so as to run counter to one another in pairs in each case, and each have a braking means (4, 4', 4") at the free end thereof, the spring arms (3, 3', 3", 3"', 3a, 3b) each acting on the raceway (6) of the bearing ring in the radial direction and in a non-positive manner by means of the braking means (4, 4', 4") and the locking means (5, 5a, 5b, 5a', 5b).

2. Braking and locking unit according to claim 1, comprising at least four spring arms (3, 3', 3", 3"', 3a, 3b), **characterised in that** at least two spring arms (3a, 3b) are provided with locking means (5a, 5b) and are arranged in the rotation plane and so as to run counter to one another in pairs in each case.

3. Braking and locking unit according to claim 2, **characterised in that** the locking means (5a, 5b, 5a', 5b') of each spring arm pair are arranged in a common radial portion and in each case interact with the locking recess(es) (7, 7', 7") in a synchronous manner.

4. Braking and locking unit according to any of claims 1 to 3, **characterised in that** the spring arms (3"') having braking means (4") and/or the spring arms having locking means (5a', 5b') are compression-spring-loaded, the compression springs (13, 13') being arranged in the inner rotor (2") and acting radially on the spring arms (3"').

5. Braking and locking unit according to any of claims 1 to 4, **characterised in that** the spring arms (3, 3', 3", 3"', 3a, 3b), the locking means (5, 5a, 5b, 5a', 5b') and the braking means (4, 4', 4") are formed as an integral component with the inner rotor.

6. Braking and locking unit according to claim 5, **characterised in that** the inner rotor (2, 2', 2") and the outer rotor (1, 1') are formed as plastics moulded parts.

7. Braking and locking unit according to any of claims 1 to 6, **characterised in that** the rotor elements have a common ball bearing.

8. Braking and locking unit according to any of claims 1 to 7, **characterised in that** the rotor elements have a stop limit.

9. Braking and locking unit according to any of claims 1 to 8, **characterised in that** the rotatable rotor element comprises a sensor magnet.

## Revendications

1. Unité de freinage et d'enclenchement pour transmetteur de commande, comportant un rotor extérieur (1, 1') doté d'une ouverture circulaire formant une bague de palier et un rotor intérieur (2, 2', 2") disposé dans l'ouverture, lesquels sont disposés de manière mobile en rotation l'un par rapport à l'autre, la position de l'un des deux éléments de rotor étant fixée statiquement et l'autre élément de rotor étant soit réalisé de manière à comprendre un actionneur actionnable manuellement, soit conçu de manière à pouvoir être relié à un tel actionneur, et le rotor intérieur (2, 2', 2") étant réalisé de manière à comprendre au moins trois bras ressorts (3, 3', 3", 3'", 3a, 3b) disposés radialement dans la direction périphérique et reliés unilatéralement à celui-ci, lesquels bras ressorts peuvent être enfoncés respectivement dans un évidement se trouvant dans la surface d'enveloppe du rotor intérieur (2, 2', 2"), **caractérisée en ce qu'**au moins un bras ressort (3", 3a, 3b) est réalisé de manière à comprendre un moyen d'enclenchement (5, 5a, 5b, 5a', 5b') à son extrémité libre, lequel moyen d'enclenchement coopère de manière amovible par complémentarité de forme et à force avec au moins un évidement d'enclenchement correspondant dans la surface de roulement (6) de la bague de palier et au moins deux bras ressorts (3, 3', 3"') sont disposés respectivement par paires de manière opposée les uns aux autres à l'intérieur du plan de rotation et sont réalisés de manière à comprendre respectivement un moyen de freinage (4, 4', 4") à leurs extrémités libres, les bras ressorts (3, 3', 3", 3'", 3a, 3b) agissant respectivement radialement à force sur la surface de roulement (6) de la bague de palier par le biais des moyens de freinage (4, 4', 4") et d'enclenchement (5, 5a, 5b, 5a', 5b').

2. Unité de freinage et d'enclenchement selon la revendication 1, comprenant au moins quatre bras ressorts (3, 3', 3", 3"', 3a, 3b), **caractérisée en ce qu'**au moins deux bras ressorts (3a, 3b) sont pourvus de moyens d'enclenchement (5a, 5b) et sont disposés respectivement par paires de manière opposée les uns aux autres à l'intérieur du plan de rotation.

3. Unité de freinage et d'enclenchement selon la revendication 2, **caractérisée en ce que** les moyens d'enclenchement (5a, 5b, 5a', 5b') respectivement d'une paire de bras ressorts sont disposés dans une partie radiale commune et coopèrent respectivement de manière synchrone avec le ou les évidements d'enclenchement (7, 7', 7").

4. Unité de freinage et d'enclenchement selon l'une des revendications 1 à 3, **caractérisée en ce que** les bras ressorts (3"') dotés de moyens de freinage (4") et/ou les bras ressorts dotés de moyens d'enclenchement (5a', 5b') sont conçus de manière sollicitée par un ressort de compression, les ressorts de compression (13, 13') étant disposés dans le rotor intérieur (2") et agissant radialement sur les bras ressorts (3"').

5. Unité de freinage et d'enclenchement selon l'une des revendications 1 à 4, **caractérisée en ce que** les bras ressorts (3, 3', 3", 3"', 3a, 3b), les moyens d'enclenchement (5, 5a, 5b, 5a', 5b') et les moyens de freinage (4, 4', 4") sont réalisés sous forme de composant d'un seul tenant avec le rotor intérieur.

6. Unité de freinage et d'enclenchement selon la revendication 5, **caractérisée en ce que** le rotor intérieur (2, 2', 2") et le rotor extérieur (1, 1') sont réalisés sous forme de pièces moulées par injection de plastique.

7. Unité de freinage et d'enclenchement selon l'une des revendications 1 à 6, **caractérisée en ce que** les éléments de rotor sont réalisés de manière à comprendre un palier à billes commun.

8. Unité de freinage et d'enclenchement selon l'une des revendications 1 à 7, **caractérisée en ce que** les éléments de rotor sont réalisés de manière à comprendre une limitation par butée.

9. Unité de freinage et d'enclenchement selon l'une des revendications 1 à 8, **caractérisée en ce que** l'élément de rotor mobile en rotation est réalisé de manière à comprendre un aimant de détection.
